# EUROPÄISCHE PATENTSCHRIFT

(11) **EP 1 227 277 B1**
(45) Veröffentlichungstag und Bekanntmachung des Hinweises auf die Patenterteilung: **26.12.2007**
(21) Anmeldenummer: 02001207.6
(22) Anmeldetag: 17.01.2002
(51) Int. Cl.: F23J 13/02, F23J 13/04

(54) **Abgasleitung für Brenngeräte in Gebäuden**
Exhaust pipe for combustion devices in buildings
Tuyau de gaz d'échappement pour appareils de combustion dans des bâtiments

(30) Priorität: 26.01.2001 DE 10103384
(43) Veröffentlichungstag der Anmeldung: 31.07.2002
(73) Patentinhaber: Skoberne, Willi, D-64342 Seeheim-Jugenheim (DE)
(72) Erfinder: Skoberne, Willi, D-64342 Seeheim-Jugenheim (DE)
(74) Vertreter: Katscher, Helmut

(56) Entgegenhaltungen:
- WO-A-95/12784
- WO-A-95/16873
- DE-B- 1 296 900
- US-A- 5 165 732
- US-A- 5 393 260

## Beschreibung

Die Erfindung betrifft eine Abgasleitung für Brenngeräte in Gebäuden, mit einem aus Kunststoff bestehenden, in einem Leitungsschacht angeordneten Abgasleitungsstrang, der mit einem Schachtkopf verbunden ist.

Derartige Abgasleitungen dienen zur Abführung der Abgase von Brenngeräten, beispielsweise Gebäudeheizungen. Die Abgasleitungen bestehen üblicherweise aus mehreren Rohrabschnitten, die auf der Baustelle an Muffenverbindungen zusammengesteckt werden, um den Abgasleitungsstrang in der jeweils erforderlichen Länge herzustellen. Für den Transport und die Lagerhaltung dieser Rohrabschnitte wird verhältnismäßig viel Raum beansprucht. Die Handhabung der Rohrabschnitte auf der Baustelle ist umständlich und mit erheblichem Arbeitsaufwand verbunden. Oftmals müssen die einzelnen Rohrabschnitte auf der Baustelle auf das jeweils erforderliche Längenmaß abgelängt werden, was ebenfalls mit zusätzlichem Arbeitsaufwand verbunden ist.

Aus DE 1 296 900 A ist ein ausziehbarer und zusammenschiebbarer Kunststoffschlauch mit einer Anzahl ringförmigen Wellungen bekannt, wobei die Wellungen bistabile Eigenschaften aufweisen.

Aus US 5 393 260 A ist es bekannt, eine Abgasleitung eines gasbetriebenen Gerätes als Kombination von zwei konzentrisch angeordneten Profilrohren auszugestalten.

Durch die gegenläufige spiralförmige Profilierung wird sichergestellt, dass das innere Profilrohr kontinuierlich einen vorgegebenen Abstand zu dem äußeren Profilrohr einhält.

Aus US 5 165 732 A ist es bekannt, die Verbindungsleitung zwischen einem gasbetriebenen Brenngerät und einem Abgasleitungsstrang in einem Leitungsschacht überwiegend als flexibles Faltenbalgrohr auszugestalten.

Aus WO 95/12784 A sowie aus WO 95/16873 A ist es bekannt, Abschnitte eines Abgasleitungsstrangs in einem Leitungsschacht als flexibles Profilrohr auszugestalten. In beiden Fällen wird erreicht, dass die flexiblen Abschnitte der Verbindungsleitung, bzw. des Abgasleitungsstrangs an den tatsächlichen Leitungsverlauf und die räumlichen Vorgaben, bzw. Einschränkungen wie beispielsweise ein seitlicher Versatz innerhalb des Verlaufs des Abgasleitungsstrangs leicht angepasst werden können. Eine einfache Längenänderung, bzw. Längenanpassung des Abgasleitungsstrangs ist nicht, bzw. lediglich eingeschränkt möglich.

Aufgabe der Erfindung ist es daher, eine Abgasleitung der eingangs genannten Gattung so auszugestalten, daß sie mit geringem Raumbedarf gelagert und transportiert werden kann, daß die Montage wesentlich vereinfacht ist und aufwendige Maßnahmen zur Längenanpassung entfallen.

Diese Aufgabe wird erfindungsgemäß dadurch gelöst, daß der Abgasleitungsstrang im überwiegenden Teil seiner Länge aus einem flexiblen Faltenbalgrohr besteht, welches aus flexibel miteinander verbundenen konischen Balgringen besteht, wobei jeder Balgring ein bistabiles elastisches Element bildet.

Das Faltenbalgrohr weist im zusammengeschobenen Zustand nur eine geringe Länge auf und kann daher mit geringem Raumbedarf gelagert und transportiert werden. Erst auf der Baustelle wird das Faltenbalgrohr auf die jeweils erforderliche Länge auseinander gezogen. Dadurch entfällt die Notwendigkeit einer Längenanpassung.

Durch die Ausgestaltung des Faltenbalgrohrs aus flexibel miteinander verbundenen bistabilen Balgringen wird erreicht, dass das Faltenbalgrohr in jeder vorgegebenen Länge einen stabilen Zustand ohne wesentliche elastische Längskräfte einnimmt. Jeder konische Balgring hat zwei stabile Stellungen, so dass benachbarte Balgringe entweder in einem angenähert vorgegebenen Winkel zueinander angeordnet sind, wobei mehrere Balgringe einen Faltenbalg bilden, oder flach aneinander liegen und einen Block von Balgringen bilden.

Die jeweils wirksame Länge eines Faltenbalgrohrs ergibt sich daraus, welcher Anteil seiner Balgringe in dieser genannten Weise einen Faltenbalg oder einen Block bildet. Durch Aufbringen von Zugkräften oder Druckkräften in Längsrichtung kann diese wirksame Länge des Faltenbalgrohrs verändert werden.

Gemäß einer bevorzugten Ausführungsform der Erfindung ist vorgesehen, daß der Abgasleitungsstrang zumindest in seinen aus dem flexiblen Faltenbalgrohr bestehenden Längenabschnitten durch federnde Abstandhalter im Leitungsschacht mit allseitigem Abstand zur Schachtinnenwand gehalten ist. Damit wird erreicht, daß das Faltenbalgrohr trotz seiner seitlichen Flexibilität die gewünschte zentrale konzentrische Anordnung im Leitungsschacht einnimmt. Der zwischen dem Abgasleitungsstrang und der Schachtinnenwand bestehende Mantelraum kann hierbei in herkömmlicher Weise zur Zufuhr von Verbrennungsluft zu dem Brenngerät verwendet werden.

Nachfolgend wird ein Ausführungsbeispiel der Erfindung näher erläutert, das in der Zeichnung dargestellt ist. Es zeigt:
Fig. 1 in einem senkrechten Schnitt eine Abgasanlage für ein Gebäude mit einer Abgasleitung für ein Brenngerät,
Fig. 2 einen Schnitt längs der Linie II-II in Fig. 1 und
Fig. 3 ein Faltenbalgrohr, teilweise im Schnitt.

Fig. 1 zeigt in einem senkrechten Schnitt einen Leitungsschacht 1 in einem Gebäude, der einen Abgasleitungsstrang 2 aufnimmt, der mit einem Schachtkopf 3 verbunden ist.

Der Abgasleitungsstrang 2 besteht im überwiegenden Teil seiner Länge aus einem flexiblen Faltenbalgrohr 4 aus Kunststoff, dessen Aufbau in Einzelheiten anhand der Fig. 3 beschrieben ist.

Der Abgasleitungsstrang 2 wird in seinen aus dem flexiblen Faltenbalgrohr 4 bestehenden Längenabschnitten durch federnde Abstandhalter 5 im Leitungsschacht 1 mit allseitigem Abstand zur Schachtinnenwand 6 gehalten und zentriert.

Wie in Fig. 1 dargestellt, ist im Abgasleitungsstrang 2 beispielsweise ein Revisionsformstück 6 angeordnet, das einen seitlichen, durch eine Öffnung 7 des Leitungsschachts 1 zugänglichen Schraubdeckel 8 aufweist.

An seinem unteren Ende ist der Abgasleitungsstrang 2 mit einem Rohrknie 9 einer Anschlußleitung 10 verbunden, die zu einem (nicht dargestellten) angeschlossenen Brenngerät führt.

Wie in Fig. 3 dargestellt, weist jedes Faltenbalgrohr 4 zwischen einer Anschlußmuffe 11 und einem Anschlußstutzen 12 einen flexiblen Faltenbalgabschnitt 13 auf, der im wesentlichen aus flexibel miteinander verbundenen konischen Balgringen 14 aus Kunststoff besteht. Jeder Balgring 14 bildet ein bistabiles elastisches Element. Benachbarte Balgringe 14 können daher entweder in einem im wesentlichen vorgegebenen Winkel zueinander angeordnet sein, wie dies in Fig. 3 in einem Bereich 15 dargestellt ist, wobei die Balgringe 14 einen elastischen Faltenbalg bilden, oder die Balgringe 14 können im wesentlichen flach aufeinander liegen und in einem Abschnitt 16 einen axial im wesentlichen starren Block bilden. Die wirksame Länge des Faltenbalgrohrs 4 kann bei der Montage in sehr einfacher Weise dadurch bestimmt werden, daß in axialer Richtung eine Zugkraft oder Druckkraft auf das Faltenbalgrohr 4 ausgeübt wird, so daß ein mehr oder weniger großer Anteil seiner Balgringe 14 aus der Faltenbalganordnung wie im Bereich 15 in die Blockanordnung wie im Bereich 16 und umgekehrt übergeht. Das Faltenbalgrohr 4 ist in jeder der gewählten Längen im wesentlichen stabil, läßt jedoch eine axiale Längenänderung durch elastische Verformungen zu.

Der Abgasleitungsstrang 2 ist von dem Schachtkopf 3 des Leitungsschachts 1 abgehängt. Das aus dem Schachtkopf 3 herausgeführte, das obere Ende des Abgasleitungsstrangs 2 bildende Rohrstück 17 ist mit einem Tragstern 18 entweder einstückig oder über ein Gewinde verbunden. Die einzelnen Arme 19 des Tragsterns 18 sind in Ausnehmungen 20 eines zylindrischen Rohrstücks 21 eingehängt, das mit einem Kragen 22 auf der Oberseite des Leitungsschachts 1 ruht.

## Patentansprüche

1. Abgasleitung für Brenngeräte in Gebäuden, mit einem aus Kunststoff bestehenden, in einem Leitungsschacht (1) angeordneten Abgasleitungsstrang (2), der mit einem Schachtkopf (3) verbunden ist, **dadurch gekennzeichnet, daß** der Abgasleitungsstrang (2) im überwiegenden Teil seiner Länge aus einem flexiblen Faltenbalgrohr (4) besteht, welches aus flexibel miteinander verbundenen konischen Balgringen (14) besteht, wobei jeder Balgring (14) ein bistabiles elastisches Element bildet.

2. Abgasleitung nach Anspruch 1, **dadurch gekennzeichnet, daß** der Abgasleitungsstrang (2) zumindest in seinen aus dem flexiblen Faltenbalgrohr (4) bestehenden Längenabschnitten durch federnde Abstandhalter (5) im Leitungsschacht (1) mit allseitigem Abstand zur Schachtinnenwand (6) gehalten ist.

3. Abgasleitung nach Anspruch 1, **dadurch gekennzeichnet, daß** der Abgasleitungsstrang (2) von dem Schachtkopf (3) des Leitungsschachts (1) abgehängt ist.

## Claims

1. Exhaust-gas conduit for combustion appliances in buildings, with an exhaust-gas conduit line (2) which consists of plastic, is arranged in a conduit shaft (1) and which is connected to a shaft head (3), **characterized in that** the exhaust-gas conduit line (2) consists in the predominant part of its length of a flexible concertina pipe (4) which consists of conical concertina rings (14) connected flexibly to one another, each concertina ring (14) forming a bistable elastic element.

2. Exhaust-gas conduit according to Claim 1, **characterized in that** the exhaust-gas conduit line (2) is held, at least in its length sections consisting of the flexible concertina pipe (4), in the conduit shaft (1), with a clearance on all sides with respect to the shaft inner wall (6), by means of resilient spacers (5).

3. Exhaust-gas conduit according to Claim 1, **characterized in that** the exhaust-gas conduit line (2) is suspended from the shaft head (3) of the conduit shaft (1).

## Revendications

1. Conduite de gaz d'échappement pour appareils de combustion dans des bâtiments, comprenant une ligne de gaz d'échappement (2) en plastique disposée dans une gaine de conduite (1), qui est connectée à une tête de gaine (3), **caractérisée en ce que** la ligne de conduite des gaz d'échappement (2) se compose pour la majeure partie de sa longueur d'un tube de soufflet flexible (4) qui se compose de bagues de soufflet coniques (14) connectées de manière flexible les unes aux autres, chaque bague de soufflet (14) formant un élément élastique bistable.

2. Conduite de gaz d'échappement selon la revendication 1, **caractérisée en ce que** la ligne de conduite des gaz d'échappement (2) est maintenue au moins dans ses portions de longueur constituées du tube de soufflet flexible (4) par des dispositifs d'espacement élastiques (5) dans la gaine de conduite (1), avec un espacement de tous les côtés par rapport à la paroi interne de la gaine (6).

3. Conduite de gaz d'échappement selon la revendication 1, **caractérisée en ce que** la ligne de conduite des gaz d'échappement (2) est accrochée par la tête de gaine (3) de la gaine de conduite (1).
